# EUROPÄISCHE PATENTSCHRIFT

(11) **EP 0 616 950 B1**
(45) Veröffentlichungstag und Bekanntmachung des Hinweises auf die Patenterteilung: **27.11.1996**
(21) Anmeldenummer: 94102950.6
(22) Anmeldetag: 28.02.1994
(51) Int. Cl.: B65D 5/50, B65D 5/42

(54) **Faltschachtel zum Verpacken länglicher Gegenstände**
Folded box for the packing of elongated objects
Boîte pliée pour l'emballage d'objets oblongs

(30) Priorität: 20.03.1993 DE 4309036
(43) Veröffentlichungstag der Anmeldung: 28.09.1994
(73) Patentinhaber: ROBERT BOSCH GMBH, 70442 Stuttgart (DE)
(72) Erfinder: Hermann, Manfred, D-71404 Korb (DE); Krieger, Eberhard, Dipl.-Ing. (FH), D-71384 Weinstadt (DE); Loew, Günter, D-71334 Waiblingen (DE)

(56) Entgegenhaltungen:
- FR-A- 759 933
- GB-A- 714 467
- US-A- 2 325 756

## Beschreibung

### Stand der Technik

Die Erfindung betrifft eine Faltschachtel zum Verpacken mehrerer länglicher Gegenstände, wie Ampullen, Fläschchen, Vials oder dergleichen nach dem Oberbegriff des Anspruchs 1. Eine beispielsweise aus der DE-OS 24 53 309 bekannte Faltschachtel dieser Art ist aus einem Zuschnitt gefaltet, der auch den Einsatz umfaßt. Der den Einsatz bildende Teil des Zuschnitts ist mit einer schmalen Seitenwand der Faltschachtel verbunden, und zwar über eine Faltlinie, die sich zwischen den beiden Stirnseiten der Hülse erstreckt. Das Falten zu einer Schachtel sowie das Füllen und Verschließen kann nur auf einer dazu speziell eingerichteten Vorrichtung durchgeführt werden. Aufgrund der Ausbildung und der Anordnung des Einsatzes kann diese bekannte Faltschachtel nämlich nach dem Kleben beim Packmittelhersteller nicht flachgelegt, in flachem Zustand bevorratet und verschickt, sowie sodann im Abpackbetrieb nicht auf einer üblichen Kartoniermaschine aufgerichtet, bestückt und verschlossen werden, so wie die Mehrzahl der heute gebräuchlichen Faltschachteln gehandhabt wird.

### Vorteile der Erfindung

Die erfindungsgemäße Faltschachtel mit den im Kennzeichen des Anspruchs 1 angegebenen Merkmalen hat den Vorteil, daß diese beim Faltschachtelherseller aus einem einzigen Zuschnitt gefaltet, geklebt und flachgelegt, sodann in Stapeln zum Abpacker verschickt und bevorratet sowie dort auf herkömmlichen Kartoniermaschinen mit hoher Leistung aufgerichtet, mit den zu verpackenden Gegenständen bestückt und verschlossen werden kann. Durch die getrennte Herstellung der Faltschachteln im Kartonagenbetrieb und das anderweitige Befüllen im Abpackbetrieb besteht auch der Vorteil, daß die beim Falten sich einstellende Staubentwicklung keine Belastung im Abpackbetrieb darstellt, was insbesondere beim Verpacken von Pharmazeutika wichtig ist. Bei der neuartigen Faltschachtel ist außerdem ein gesondertes Fach für einen Beipackzettel mit Gebrauchsinformationen, beispielsweise ein Faltblatt oder eine Broschüre angeordnet, und zwar so, daß die Gegenstände und der Beipackzettel bei geöffneter Faltschachtel übersichtlich angeordnet und ohne Behinderung getrennt entnehmbar sind. Außerdem fällt der Beipackzettel beim Öffnen der Faltschachtel sofort ins Blickfeld des Verbrauchers, ist einfach zu entnehmen sowie nach Einsichtnahme genauso einfach wieder unverlierbar in der Faltschachtel bei den übrigen Gegenständen unterzubringen.

Durch die in den Unteransprüchen aufgeführten Maßnahmen sind vorteilhafte Weiterbildungen der im Anspruch 1 angegebenen Faltschachtel möglich.

### Zeichnung

Ein Ausführungsbeispiel der Erfindung ist in der Zeichnung dargestellt und wird im folgenden näher beschrieben. Es zeigen Figur 1 eine Faltschachtel mit geöffnetem Kopfverschluß in schaubildlicher Ansicht, Figur 2 die Faltschachtel nach Figur 1 im Längsschnitt, Figur 3 eine gegenüber Figur 1 abgewandelte Faltschachtel im Längsschnitt und Figur 4 einen Zuschnitt für die Faltschachtel nach Figur 1 und 2 in Draufsicht.

### Beschreibung des Ausführungsbeispiels

Die aus einem steifen Packstoff, vorzugsweise Pappe, bestehende, quaderförmige Faltschachtel hat einen hülsenförmigen Rumpf 10 mit zwei parallelen Breitseitenwänden 11, 12 und zwei parallelen Schmalseitenwänden 13, 14, wobei die eine Schmalseitenwand 14 mit einer angelenkten Längsklebelasche 15 mit der Innenseite der einen Breitseitenwand 11 verklebt ist. Die bodenseitige Stirnfläche des Rumpfes 10 ist durch an den Seitenwänden 11 bis 14 angelenkte, in die Stirnfläche umgefaltete und miteinander verklebte Verschlußlaschen 16, 17, 18, 19 fest verschlossen. Dagegen wird die kopfseitige Stirnfläche, die eine Entnahmeöffnung bildet, von zwei Verschlußlaschen 23, 24 an den Schmalseitenwänden 13, 14 und nur einer einzigen breiten Verschlußlasche 21 verschlossen, die an der Breitseitenwand 11 angelenkt ist und mit der über eine Faltlinie eine Stecklasche 22 verbunden ist.

Die oben beschriebene, soweit bekannte Faltschachtel hat zum Verpacken stoßempfindlicher Gegenstände, wie Ampullen 1, Fläschchen, Vials und dergleichen, einen Einsatz 30 in Form einer Hohlwand oder eines Rahmens zum Aufnehmen und Tragen der Gegenstände. Dieser Einsatz 30 besteht aus zwei Kulissenwänden 31, 32, die sich parallel und in bestimmten Abständen zu den Stirnflächen des Rumpfes 10 in dessen Innenraum erstrecken. Die Kulissenwände 31, 32, die fluchtende Durchbrüche 33 zum formschlüssigen Aufnehmen der Gegenstände haben, sind einerseits mit angelenkten Fußstreifen 35, 36 durch Verkleben mit der Innenseite der anderen Breitseitenwand 12 befestigt und andererseits über einen Steg 38 miteinander verbunden. Vorzugsweise schließt sich der eine Fußstreifen 35 über eine Faltlinie an die andere Breitseitenwand 12 einstückig an, so daß die eigentliche Faltschachtel sowie deren Einsatz 30 aus einem einzigen Zuschnitt gefaltet werden kann. Der Einsatz 30 mit den Kulissenwänden 31, 32, den Fußstreifen 35, 36 und dem Steg 38 hat eine Länge, die etwas geringer ist als die Breite der ihn tragenden Breitseitenwand 12. Die Breite der Fußstreifen 35, 36 ist so gewählt, daß der der Öffnungsstirnseite nahe Fußstreifen 35 einen Kopfraum freihält, der größer ist als der durch den anderen Fußstreifen 36 bestimmte Fußraum. Ferner ist die Breite der beiden Kulissenwände 31, 32 um ein bestimmtes Maß, beispielsweise 5 bis 10 mm kleiner als die Breite der beiden Schmalseitenwände 13, 14, so daß der die Kulissenwände 35, 36 verbindende Steg 38 sich in einem gewissen Abstand zu der einen Breitseitenwand 11 erstreckt, wobei zwischen dieser Breitseitenwand 11 und dem Steg 38 ein Spalt bzw. ein Fach 40 gebildet ist, in das ein gefalteter Beipackzettel 41 von der Öffnungsseite her greifbar eingesteckt ist.

Die Faltschachtel ist so bestückt, daß mehrere Gegenstände wie Ampullen 1 in die Durchbrüche 33 der Kulissenwände 35, 36 eingesteckt sind, wobei ihr Kopfteil, der Spieß 2, frei zur Entnahmeöffnung weist. Die Gegenstände können in einer einzigen Reihe nebeneinander angeordnet sein (Figur 1 und 2). Die Kulissenwände 31, 32 können aber auch mehrere, beispielsweise zwei Reihen Durchbrüche zum Aufnehmen von Gegenständen aufweisen. Es können auch verschiedene Gegenstände wie Ampullen 1 und Vials 3 in einer Faltschachtel verpackt werden (Figur 3). Bei der Anordnung mehrerer Reihen von Durchbrüchen können diese übereinander und auch gegeneinander versetzt angeordnet sein. Der Öffnungsquerschnitt der Durchbrüche ist dem Querschnitt der zu verpackenden Gegenstände angepaßt, so daß diese unverrückbar mit einer bestimmten Haltekraft gehalten werden. In Figur 1 ist der Querschnitt als Kreis dargestellt, selbstverständlich können die Durchbrüche auch als Ausstanzungen mit Kerben, Zähnen oder dergleichen, oder als freigestanzte umlegbare Zungen ausgebildet sein.

In dem von der öffnungsseitigen Kulissenwand 31 abgeteilten Kopfraum der Faltschachtel ist außerdem ein mit den Ampullen oder Vials in Verbindung stehendes Werkzeug, wie eine Feile 42 oder eine Pipette eingelegt.

Zum Ausbilden eines Garantieverschlusses ist auf die die Entnahmeöffnung abdeckende Verschlußlasche 21, deren angelenkte Stecklasche 22 ins Innere der Faltschachtel greift, eine Decklasche 25 umgefaltet und verklebt. Diese Verschlußlasche 21 ist an der anderen Breitseitenwand 12 angelenkt und aus dem einen Fußstreifen 35 freigestanzt, der mit der anderne Breitseitenwand 12 einstückig verbunden ist.

Wie aus der Figur 4 ersichtlich ist, kann der Zuschnitt für die Faltschachtel mit dem einstückigen Einsatz 30 aus einer Pappe-Bahn ohne großen Abfall ausgestanzt werden, wenn jeweils zwei Zuschnitte mit dem Einsatzteil gegeneinandergerichtet in Bahnrichtung ausgestanzt werden.

Die oben beschriebene Faltschachtel wird wie folgt hergestellt:
Bei dem in Figur 4 dargetellten Zuschnitt werden zunächst die den Einsatz 30 bildenden Kulissenwände 31, 32, die Fußstreifen 35, 36 und der Steg 38 zu einem Rahmen gefaltet und dieser wie in den Figuren 1 bis 3 dargestellt auf die andere Breitseitenwand 12 umgefaltet und verklebt. Die von der Seitenwand 12 quer abstehenden Kulissenwände 31, 32 und der Steg 38 werden dann gegen den breiten Fußstreifen 35 um- und auf diesem flachgelegt. Sodann wird in üblicher Weise die Faltschachtel zu einer flachen Hülse gefaltet und die Längsklebelasche 15 mit der Innenseite der einen Breitseitenwand 11 verklebt. So hergestellte Faltschachteln werden in einer Vielzahl gestapelt und so zum Abpackbetrieb verschickt. Bei Bedarf werden dort die so vorbereiteten Faltschachteln in eine Kartoniermaschine eingelegt, in der sie wie üblich aufgerichtet, bestückt und verschlossen werden. Beim Aufrichten des Einsatzes 30 in die vorgesehene Stellung kann in der Kartoniermaschine ein zusätzlicher Stößel angeordnet werden.

## Patentansprüche

1. Faltschachtel aus einem steifen Packstoff, wie Pappe, zum Verpacken von länglichen Gegenständen, mit zwei parallelen breiten Seitenwänden und mit zwei diese verbindenden parallelen schmalen Seitenwänden, welche zusammen eine Hülse bilden, mit die Stirnseiten der Hülse verschließenden, an den freien Enden der Seitenwände angelenkten Verschlußlaschen, sowie mit einem in der Hülse befestigten, die Gegenstände tragenden Einsatz, der ebenfalls aus steifem Packstoff gefaltet ist und zwei beabstandete Kulissenwände sowie einen diese miteinander verbindenden Steg aufweist, dadurch gekennzeichnet, daß sich die Kulissenwände (31, 32) und der Steg (38) parallelachsig zu den Stirnseiten der Hülse erstrecken, daß die Kulissenwände (31, 32) mit am einen Ende anschließenden Fußstreifen (35, 36) an einer (12) der breiten Seitenwände (11, 12) verklebt sind und daß der mit dem anderen Ende der Kulissenwände (31, 32) verbundene Steg (38) in einem bestimmten Abstand zu der anderen breiten Seitenwand (11) angeordnet ist, so daß zwischen dem Steg und der anderen breiten Seitenwand (11) ein Fach (40) für einen Beipackzettel (41) gebildet ist.

2. Faltschachtel nach Anspruch 1, dadurch gekennzeichnet, daß eine (35) der Fußleisten (35, 36) der Kulissenwände (31, 32) mit einem Ende einer (12) der breiten Seitenwände (11, 12) im Bereich einer Stirnseite der Hülse einstückig verbunden ist.

3. Faltschachtel nach Anspruch 2, dadurch gekennzeichnet, daß der eine Fußstreifen (35) an der eine Entnahmeöffnung bildenden Stirnseite der Hülse an der einen breiten Seitenwand (12) angelenkt ist und daß eine Verschlußlasche (21) mit einer Stecklasche (22) an der anderen breiten Seitenwand (11) im Bereich der Entnahmeöffnung angelenkt ist.

4. Faltschachtel nach Anspruch 3, dadurch gekennzeichnet, daß der mit einer breiten Seitenwand (12) verbundene Fußstreifen (35) breiter ist als der Fußstreifen (36) an der anderen Kulissenwand (32).

5. Faltschachtel nach einem der Ansprüche 2 bis 4, dadurch gekennzeichnet, daß die Kulissenwände (31, 32) sich in zu den Stirnseiten der Hülse parallelen Ebenen erstrecken.

6. Faltschachtel nach einem der Ansprüche 1 bis 5, dadurch gekennzeichnet, daß an dem Ende der breiten Seitenwand (12), an der der Fußstreifen (35) angelenkt ist, außerdem eine Decklasche (25) angelenkt ist, die aus dem Fußstreifen freigeschnitten ist und die auf die Außenseite der die Öffnung verschließenden Verschlußlasche (21) umgefaltet und verklebt ist.

7. Faltschachtel nach einem der Ansprüche 1 bis 6, dadurch gekennzeichnet, daß die beiden Kulissenwände (31, 32) miteinander ausgerichtete, die Gegenstände aufnehmende Durchbrüche (33) haben.

8. Faltschachtel nach Anspruch 7, dadurch gekennzeichnet, daß die Durchbrüche (33) in mehreren Reihen angeordnet sind.

## Claims

1. Folding box made of a strong packing material, such as paperboard, for packaging elongate articles, having two parallel broad side walls and having two parallel narrow side walls which connect the latter, the side walls together forming a sleeve, having closure flaps which close the end sides of the sleeve and are articulated at the free ends of the side walls, and having an insert which is fastened in the sleeve, bears the articles, is likewise produced by folding strong packing material and has two spaced-apart guide walls and a web connecting the latter to one another, characterized in that the guide walls (31, 32) and the web (38) extend in an axis-parallel manner with respect to the end sides of the sleeve, in that the guide walls (31, 32) are adhesively bonded on one (12) of the broad side walls (11, 12) by means of foot strips (35, 36) which adjoin the guide walls at one end, and in that the web (38), which is connected to the other end of the guide walls (31, 32), is arranged at a certain distance from the other broad side wall (11), with the result that a compartment (40) for an enclosure leaflet (41) is formed between the web and the other broad side wall (11).

2. Folding box according to Claim 1, characterized in that one (35) of the foot strips (35, 36) of the guide walls (31, 32) is connected integrally to one end of one (12) of the broad side walls (11, 12) in the region of one end side of the sleeve.

3. Folding box according to Claim 2, characterized in that one foot strip (35) on that end side of the sleeve which forms a removal opening is articulated on one broad side wall (12), and in that a closure flap (21) with an insertion flap (22) is articulated on the other broad side wall (11) in the region of the removal opening.

4. Folding box according to Claim 3, characterized in that the foot strip (35) which is connected to one broad side wall (12) is wider than the foot strip (36) on the other guide wall (32).

5. Folding box according to one of Claims 2 to 4, characterized in that the guide walls (31, 32) extend in planes which are parallel to the end sides of the sleeve.

6. Folding box according to one of Claims 1 to 5, characterized in that, moreover, a cover flap (25) is articulated at that end of the broad side wall (12) on which the foot strip (35) is articulated, which cover flap is cut out of the foot strip and is folded over, and adhesively bonded, onto the outside of the closure flap (21) which closes the opening.

7. Folding box according to one of Claims 1 to 6, characterized in that the two guide walls (31, 32) have through-passages (33) which are aligned with one another and receive the articles.

8. Folding box according to Claim 7, characterized in that the through-passages (33) are arranged in a number of rows.

## Revendications

1. Boîte pliée en matériau rigide, tel que du carton, pour emballer des objets oblongs, comportant deux parois latérales larges et parallèles reliées par deux parois latérales étroites et parallèles et formant ainsi un manchon, les parois étroites étant prolongées par des pattes articulées assurant la fermeture des faces frontales du manchon à l'intérieur duquel est fixé un insert portant les objets et constitué également d'un matériau rigide plié pour former deux parois de coulisse espacées et reliées par une traverse,
caractérisée en ce que
- les parois de coulisse (31, 32) et la traverse (38) ont des axes parallèles aux faces frontales du manchon,
- les parois de coulisse (31, 32), par l'intermédiaire de bandes de pied (35, 36) qui les prolongent chacune à une extrémité, sont fixées par collage à une (12) des parois latérales larges (11, 12),
- la traverse (38) reliant les autres extrémités des parois de coulisse (31, 32) se trouve à une certaine distance de l'autre paroi latérale large (11) de sorte que se trouve créée entre la traverse (38) et la paroi latérale large (11), un compartiment (40) destiné à une documentation concernant le contenu de l'emballage (41).

2. Boîte pliée selon la revendication 1,
caractérisée en ce que
l'une (35) des bandes de pied (35, 36) des parois de coulisse (31, 32) est reliée à l'une (12) des parois latérales larges (11, 12), près d'une face frontale du manchon, de manière à ne faire qu'une pièce.

3. Boîte pliée selon la revendication 2,
caractérisée en ce que
l'une (35) des bandes de pied, située le long de la face frontale du manchon servant d'ouverture de saisie, est articulée à une paroi latérale large (12), une patte de fermeture (21) suivie d'une languette rentrante (22) étant articulée à l'autre paroi latérale large (11) près de l'ouverture de saisie.

4. Boîte pliée selon la revendication 3,
caractérisée en ce que
la bande de pied (35) reliée à une paroi latérale large (12) est plus large que la bande de pied (36) associée à l'autre paroi de coulisse (32).

5. Boîte pliée selon une des revendications 2 à 4,
caractérisée en ce que
les parois de coulisse (31, 32) sont situées dans des plans parallèles aux faces frontales du manchon.

6. Boîte pliée selon une des revendications 1 à 5,
caractérisée en ce qu'
à l'extrémité de la paroi latérale large (12) le long de laquelle est articulée la bande de pied (35) est également articulée une languette de couverture (25) découpée dans la bande (35) et qui est rabattue et collée sur la face externe de la partie de fermeture (21) obturant l'ouverture de la boîte.

7. Boîte pliée selon une des revendications 1 à 6,
caractérisée en ce que
les deux parois de coulisse (31, 32) sont percées de trous (33) orientés les uns par rapport aux autres pour recevoir les objets.

8. Boîte pliée selon la revendication 7,
caractérisée en ce que
les trous (33) sont disposés en plusieurs rangées.
